# EUROPÄISCHE PATENTSCHRIFT

(11) **EP 2 622 879 B1**
(45) Veröffentlichungstag und Bekanntmachung des Hinweises auf die Patenterteilung: **11.11.2015**
(21) Anmeldenummer: 10763664.9
(22) Anmeldetag: 29.09.2010
(51) Int. Cl.: H04R 25/00

(54) **VERFAHREN UND VORRICHTUNG ZUR FREQUENZKOMPRESSION**
METHOD AND DEVICE FOR FREQUENCY COMPRESSION
PROCÉDÉ ET DISPOSITIF DE COMPRESSION DE FRÉQUENCE

(43) Veröffentlichungstag der Anmeldung: 07.08.2013
(73) Patentinhaber: Sivantos Pte. Ltd., Singapore 139959 (SG)
(72) Erfinder: KORNAGEL, Ulrich, 91052 Erlangen (DE)
(74) Vertreter: FDST Patentanwälte
(86) Internationale Anmeldenummer: PCT/EP2010/064480
(87) Internationale Veröffentlichungsnummer: WO 2012/041373

(56) Entgegenhaltungen:
- EP-A2- 2 099 235
- WO-A2-2006/133431
- US-A- 4 051 331
- US-B1- 6 577 739

## Beschreibung

Die vorliegende Erfindung betrifft ein Verfahren zur Frequenzkompression eines Audiosignals bei einer Höreinrichtung. Darüber hinaus betrifft die vorliegende Erfindung eine entsprechende Vorrichtung zur Frequenzkompression. Unter einer Höreinrichtung wird hier jedes im oder am Ohr tragbare, schallausgebende Gerät verstanden, insbesondere ein Hörgerät, ein Headset, Kopfhörer und dergleichen.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr-Hörgeräte (HdO), Hörgerät mit externem Hörer (RIC: receiver in the canal) und In-dem-Ohr-Hörgeräte (IdO), z.B. auch Concha-Hörgeräte oder Kanal-Hörgeräte (ITE, CIC), bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Dieser prinzipielle Aufbau ist in FIG 1 am Beispiel eines Hinter-dem-Ohr-Hörgeräts dargestellt. In ein Hörgerätegehäuse 1 zum Tragen hinter dem Ohr sind ein oder mehrere Mikrofone 2 zur Aufnahme des Schalls aus der Umgebung eingebaut. Eine Signalverarbeitungseinheit 3, die ebenfalls in das Hörgerätegehäuse 1 integriert ist, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen. Die Energieversorgung des Hörgeräts und insbesondere die der Signalverarbeitungseinheit 3 erfolgt durch eine ebenfalls ins Hörgerätegehäuse 1 integrierte Batterie 5.

Viele Hörverluste können mithilfe einer frequenzabhängigen Verstärkung in Kombination mit einer dynamischen Kompression kompensiert werden. Es gibt jedoch auch Hörverluste, bei denen eine Verstärkung keinen Effekt hat bzw. nachteilig ist. Ein Beispiel hierfür sind Hörverluste mit so genannten "toten Regionen". "Tote Regionen" sind Frequenzbereiche, in denen Spektralanteile nicht mehr durch Verstärkung hörbar gemacht werden können.

Eine mögliche Technik, um mit obigem Problem umzugehen, ist die Frequenzkompression. Hierbei werden Spektralanteile aus einem Quellfrequenzbereich, der typischerweise bei höheren Frequenzen liegt und in dem keine Verstärkung angewendet werden soll (z.B. "tote Region"), in einen tieferliegenden Zielfrequenzbereich geschoben. In diesem Zielfrequenzbereich ist in der Regel Hörbarkeit prinzipiell gewährleistet, weswegen eine Verstärkung nutzbringend appliziert werden kann.

Bekannte Frequenzkompressionen funktionieren beispielsweise folgendermaßen: Es wird eine Kompressionsvorschrift für einen individuellen Hörverlust maßgeschneidert, wobei die Kompressionsvorschrift definiert, welche Quellfrequenz auf welche Zielfrequenz komprimiert bzw. abgebildet werden soll. Die praktische Realisierung dieser Kompressionsvorschrift erfolgt durch eine Filterbank. D.h. die Kompressionsvorschrift definiert, welcher Quellkanal der Filterbank auf welchen Zielkanal abgebildet bzw. komprimiert wird. Das kleinste Element dieses Verfahrens ist also ein Kanal. Dies bedeutet, dass die spektralen Komponenten innerhalb eines Kanals nicht komprimiert werden. Darüber hinaus sind die möglichen Positionen der Kanäle durch die Struktur der Filterbank definiert und somit fest vorgegeben (festes Filterbankraster). Ein solches System ist beispielsweise aus der US 6,577,739 B1 bekannt.

Das geschilderte Verfahren zur Frequenzkompression ist jedoch insbesondere für Sprachschall ungeeignet. Bei einem Sprachschall liegt bei stimmhaften Lauten eine Grundfrequenz und mehrere Harmonische vor, die bei ganzzahligen Vielfachen der Grundfrequenz anzutreffen sind. Dies wird als Feinstruktur des Signals bezeichnet. Die Feinstruktur ist verantwortlich für die Wahrnehmung der Tonhöhe des Sprachschalls. Die Amplituden der Grundfrequenz und der Harmonischen definieren die Farbe des Schalls und bilden die so genannte spektrale Einhüllende. Beispielsweise zeigt die spektrale Einhüllende von Vokalen eine jeweils typische Formantenstruktur. Die spektrale Einhüllende trägt die wesentliche Information, die die Unterscheidung der unterschiedlichen Laute ermöglicht (z.B. Unterscheidung der Vokale).

Wie oben beschrieben wurde, wird die Frequenzkompression nach dem Stand der Technik durch Verschieben von Quellkanälen auf einem festen Filterbankraster erreicht. Das feste Filterbankraster ist durch die Filterbankstruktur definiert und nicht durch die harmonische Struktur des Signals. Daher zerstört eine Bewegung von Quellkanälen auf dem festen Filterbankraster zu ihren Zielkanälen entsprechend der Kompressionsvorschrift die harmonische Struktur. Der Grund hierfür ist, dass bei dem Verschieben die harmonische Struktur eben nicht berücksichtigt wird. D.h. die Harmonischen treten nach der Kompression nicht mehr zwangsläufig bei ganzzahligen Vielfachen der Grundfrequenz auf. Die Zerstörung der harmonischen Struktur führt jedoch zur hörbaren Artefakten.

In dem Dokument EP 2 099 235 A2 ist ein System für eine Frequenzkompression beschrieben, mittels welchem ein hochfrequenter Anteil einer spektralen Einhüllenden komprimiert wird, während ein niederfrequenter Bereich unverändert bleibt. Um Artefakte zu vermeiden, wie sie durch die Frequenzkompression in dem hochfrequenten Signalanteil hervorgerufen werden können, ist bei dem System vorgesehen, die Phaseninformation des hochfrequenten Anteils zu randomisieren.

In dem Dokument US 4,051,331 A sind ein Hörhilfesystem und ein Verfahren beschrieben, bei welchen eine Frequenzkompression eines Sprachsignals durchgeführt wird, indem sowohl eine Formantfrequenz als auch eine Grundfrequenz ermittelt und verändert werden. Auf Grundlage der so erhaltenenen veränderten Frequenzwerte wird mittels eines Tongenerators ein künstliches Ausgabesignal erzeugt.

In dem Dokument WO 2006/133 431 A2 wird eine Frequenzkompression auf der Grundlage von FFT-Koeffizienten (FFT - Fast Fourier Transform) beschrieben, wobei in der Frequenz aufwärts verschobene Frequenzbins mit einem komplexen Wert multipliziert werden, um deren Phasewerte anzupassen.

Die Aufgabe der vorliegenden Erfindung besteht somit darin, Artefakte bei der Frequenzkompression besser vermeiden zu können.

Erfindungsgemäß wird diese Aufgabe gelöst durch ein Verfahren zur Frequenzkompression eines Audiosignals bei einer Höreinrichtung, durch Gewinnen einer Amplitudeninformation eines Quellkanals von mehreren Frequenzkanälen des Audiosignals und Aufprägen einer Amplitude entsprechend der Amplitudeninformation auf ein Signal in einem Zielkanal der mehreren Frequenzkanäle, auf den der Quellkanal bei der Frequenzkompression abgebildet wird, wobei die Phase des Signals in dem Zielkanal beibehalten wird.

Darüber hinaus wird erfindungsgemäß bereitgestellt eine Vorrichtung zur Frequenzkompression eines Audiosignals für eine Höreinrichtung, umfassend eine Schätzeinrichtung zum Gewinnen einer Amplitudeninformation eines Quellkanals von mehreren Frequenzkanälen des Audiosignals und eine Verarbeitungseinrichtung zum Aufprägen einer Amplitude entsprechend der Amplitudeninformation auf ein Signal in einem Zielkanal der mehreren Frequenzkanäle, auf den der Quellkanal für die Frequenzkompression abzubilden ist, wobei die Verarbeitungseinrichtung dazu eingerichtet ist, die Phase des Signals in dem Zielkanal beizubehalten.

In vorteilhafter Weise wird die Amplitudeninformation in einem Quellkanal eines Audiosignals von dem eigentlichen Signal abgetrennt und dazu genutzt, eine entsprechende Amplitude einem Signal in einem Zielkanal aufzuprägen. Frequenzen im Zielkanal werden dadurch nicht beeinflusst, wodurch die harmonische Struktur des Audiosignals erhalten bleiben kann.

Die Amplitudeninformation kann eine mittlere Kanalamplitude sein. Diese ist für einen Kanal leicht zu gewinnen und kann ebenso mit wenig Aufwand auf einen Zielkanal übertragen werden.

Vorzugsweise ist die Amplitudeninformation ein Spektralmodell des Audiosignals, das Spektralmodell wird der Frequenzkompression unterworfen und die dem Signal des Zielkanals aufzuprägende Amplitude wird aus dem komprimierten Spektralmodell ermittelt. Bei dem Spektralmodell handelt es sich beispielsweise um die spektrale Einhüllende, die sich aus den Amplituden der Grundfrequenz und der Harmonischen eines harmonischen Signals ergibt. Das Spektralmodell stellt also eine Funktion dar, die die Amplitudenwerte über der Frequenz modellhaft wiedergibt.

Die aufzuprägende Amplitude für den Zielkanal kann durch Abtasten des komprimierten Spektralmodells gewonnen werden. Es wird also die Amplitude für eine bestimmte Frequenz aus dem komprimierten Spektralmodell bzw. der komprimierten spektralen Einhüllenden gewonnen.

Die aufzuprägende Amplitude kann alternativ durch Integral- oder Summenbildung von Werten des komprimierten Spektralmodells im Bereich des Zielkanals gewonnen werden. Dadurch wird ein mittlerer Amplitudenwert für den Zielkanal aus dem Spektralmodell ermittelt.

In einem Ausführungsbeispiel wird für jeden der Frequenzkanäle mindestens eine Kanalamplitude und aus den Kanalamplituden das Spektralmodell des Audiosignals gewonnen. Es wird somit für das Spektralmodell mindestens ein Wert pro Frequenzkanal bereitgestellt.

Das Spektralmodell kann durch Interpolation gewonnen werden (Spline). Dabei werden die einzelnen Punkte durch lineare Funktionen, quadratische Funktionen, kubische Funktionen und dergleichen miteinander verbunden. Das Spektralmodell kann aber auch eine Polynomfunktion sein. Dabei wird das Spektralmodell bzw. die spektrale Einhüllende durch eine analytische Funktion nachgebildet. Aus dieser wiederum sind Amplitudenwerte ohne hohen Rechenaufwand zu gewinnen.

Das Spektralmodell kann aber auch durch eine LPC-Analyse (linear predictive coefficient) im Zeitbereich gewonnen werden. Dadurch kann auf eine Filterbank verzichtet werden.

Wird das Spektralmodell aber beispielsweise durch eine Interpolation gewonnen, so ist es günstig, wenn die Vorrichtung für die Frequenzkompression eine Polyphasen-Filterbank aufweist, um das Audiosignal in mehreren Frequenzkanälen bereitzustellen. Damit ist es möglich, in den Kanälen nur positive Frequenzanteile zu erzeugen.

Besonders vorteilhaft wird die erfindungsgemäße Vorrichtung in einer Höreinrichtung und insbesondere in einem Hörgerät eingesetzt. Damit kann eine Frequenzkompression bei Hörgeräteträgern mit weniger Artefakten realisiert werden.

Die vorliegende Erfindung wird nun anhand der beigefügten Zeichnungen näher erläutert, in denen zeigen:
- FIG 1: den prinzipiellen Aufbau eines Hörgeräts gemäß dem Stand der Technik;
- FIG 2: ein Spektralmodell eines Audiosignals vor einer Kompression;
- FIG 3: das Spektralmodell von FIG 2 nach der Kompression;
- FIG 4: ein harmonisches Signal mit den Amplituden des komprimierten Spektralmodells; und
- FIG 5: ein harmonisches Signal, bei dem die Amplituden durch Integralbildung gewonnen werden.

Die nachfolgend näher geschilderten Ausführungsbeispiele stellen bevorzugte Ausführungsformen der vorliegenden Erfindung dar.

Das Hauptziel der vorliegenden Erfindung besteht darin, die spektrale Feinstruktur insbesondere eines harmonischen Signals unberührt zu lassen, indem nur die Amplitudeninformation eines Spektrums einer Kompression unterworfen wird. Insbesondere wird beispielsweise nur die spektrale Einhüllende, die ein Maß für die Höhe der Amplitude im Spektrum darstellt, komprimiert.

Bei einer ersten Realisierungsvariante wird das Eingangssignal durch eine Filterbank spektral zerlegt. Für jeden Kanal, der an dem Kompressionsprozess teilnimmt, wird eine entsprechende Kanalstärke berechnet. Beispiele für Kanalstärken sind die Amplitude, das Amplitudenquadrat oder irgendein anderes Maß für die Leistung oder Stärke des Signals in dem entsprechenden Kanal. Die Kanalstärken können als Abtastwerte der spektralen Einhüllenden interpretiert werden, die komprimiert werden sollen. Die Kanalstärke stellt hier eine Amplitudeninformation im Sinne der vorliegenden Anmeldung dar.

Die Kompression wird durch Verschieben der Kanalstärken von den Quellkanälen zu den Zielkanälen gemäß einer vorgegebenen Kompressionsvorschrift erreicht. Die Originalkanalstärken des Zielkanals (vor der Kompression) werden überschrieben. Dies bedeutet, dass entsprechend der vorliegenden Erfindung die Phase eines Originalsignals (vor der Kompression) in dem Zielkanal beibehalten wird. Nur die Kanalstärken werden modifiziert. So ist dann beispielsweise nach der Filterbank die Einhüllende auf die jeweiligen Signale aufgeprägt, und die Phasen bleiben erhalten.

Prinzipiell ist die Kompressionsvorschrift gemäß der vorliegenden Erfindung ähnlich wie die Kompressionsvorschrift eines Kompressionssystems gemäß dem Stand der Technik. Der Unterschied zwischen dem Ansatz gemäß dem Stand der Technik und dem erfindungsgemäßen Ansatz besteht darin, dass entsprechend dem erfindungsgemäßen Ansatz nur die Kanalstärken verschoben werden, während bei dem Ansatz gemäß dem Stand der Technik die kompletten Kanalsignale verschoben werden. Bei dem erfindungsgemäßen Ansatz bleibt also die spektrale Feinstruktur erhalten. Eine Harmonische bleibt eine Harmonische. Gegebenenfalls wird nur ihre Amplitude variiert.

Bei einer zweiten Realisierungsvariante wird das Eingangssignal mithilfe einer Filterbank spektral zerlegt. Die Kanalstärken aller Kanäle, die komprimiert werden sollen, werden verwendet, um ein Spektralmodell (z.B. eine Hüllkurve bzw. Einhüllende) zu gewinnen. Dieses Spektralmodell wird beispielsweise durch lineare Interpolation, quadratische Interpolation, kubische Interpolation oder durch analytisches Modellieren mithilfe einer Polynomfunktion gewonnen. Das Spektralmodell bzw. die Einhüllende wird gemäß der Kompressionsvorschrift komprimiert. Schließlich wird das komprimierte Spektralmodell benutzt, um die Stärken der Zielkanäle zu berechnen. Die Phasen der Zielkanäle werden nicht modifiziert wie bei der oben beschriebenen, ersten Realisierungsvariante.

Im Anschluss werden konkrete Ausführungsbeispiele im Detail wiedergegeben.

FIG 2 zeigt ein Spektralmodell eines Eingangssignals eines Hörgeräts. Die Kanalstärke (z.B. Amplitude, Leistung etc.) ist für jeden der Frequenzkanäle 10 über der Frequenz f aufgetragen. Die jeweilige Kanalstärke ist durch einen Punkt 11 symbolisiert. Benachbarte Punkte 11 sind jeweils durch eine Gerade miteinander verbunden. Es entsteht dadurch eine spektrale Einhüllende 12 durch lineare Spline-Interpolation. Die spektrale Einhüllende 12 stellt also ein Spektralmodell des Eingangssignals dar.

Aufgrund einer hörgeräteinternen Kompressionsvorschrift soll ein hochfrequenter Anteil 13 des gesamten Spektrums komprimiert werden. Die Kompression beginnt bei einer Frequenz f_cut_off. Der zu komprimierende Bereich reicht von dieser Frequenz f_cut_off bis zum höchsten verarbeiteten Frequenzkanal. Die Kanäle in dem Kompressionsbereich 13 können als Quellkanäle 14 für die Frequenzkompression bezeichnet werden.

Alle Frequenzen oberhalb der Frequenz f_cut_off werden also gemäß der gleichen, vom Hörverlust abhängigen Kompressionsvorschrift komprimiert. Bei dieser Kompression wird die ursprüngliche Einhüllende 12 zu der komprimierten Einhüllenden 12' gemäß FIG 3 komprimiert. In einem Frequenzbereich unterhalb der Frequenz f_cut_off stimmen die beiden Einhüllenden 12 und 12' miteinander überein. Oberhalb der Frequenz f_cut_off ist die linear interpolierte Kurve von FIG 2 entsprechend der Kompressionsvorschrift auf deutlich weniger Frequenzkanäle komprimiert. Die Struktur der Einhüllenden ist zwar, was die Amplitudenfolge betrifft, im Wesentlichen erhalten geblieben, aber die Kurve wurde in Frequenzrichtung gestaucht. Die höchste Frequenz f_max' nach der Kompression liegt also unter der Frequenz f_max im unkomprimierten Fall gemäß FIG 2. Dies bedeutet aber auch, dass eine Vielzahl von Quellkanälen 14 auf weniger Zielkanäle 15 abgebildet werden. Die Zielkanäle 15 besitzen jeweils die gleiche Breite wie ein Quellkanal 14. Die Kanalstruktur ist also von der Kompression unberührt. Aus der komprimierten Einhüllenden 12' (komprimiertes Spektralmodell) lässt sich somit für jeden Zielkanal 15 die Kanalstärke ermitteln, wie dies anhand der Beispiele von FIG 4 und FIG 5 gezeigt werden wird.

FIG 4 zeigt einen Ausschnitt der Zielkanäle 15 von FIG 3. In der Mitte zwischen den Kanalgrenzen jedes Zielkanals 15 wird die komprimierte Einhüllende 12' abgetastet. Es ist bereits hier zu erkennen, dass die Abtastwerte nicht zwangsläufig auf den Knickpunkten der komprimierten Einhüllenden 12' liegen. Es wird hier also nicht die Stärke eines Quellkanals 14 exakt auf die Stärke eines Zielkanals 15 abgebildet. Vielmehr wird der Wert für die Kanalstärke des Zielkanals unmittelbar aus dem Abtastwert gewonnen, der sich an der jeweiligen Kanalmitte von der komprimierten Einhüllenden 12' ergibt. Gemäß einem anderen Ausführungsbeispiel kann das Abtasten aber auch an einer anderen Frequenzposition innerhalb jedes Zielkanals 15 erfolgen. So kann beispielsweise das Abtasten auch an einer Kanalgrenze erfolgen.

Entsprechend dem Beispiel von FIG 5 wird der Wert eines Zielkanals 15 auf andere Weise ermittelt. Er wird nämlich durch Mittelwertbildung auf der Basis eines Integrals oder einer Summe aller Werte der komprimierten Einhüllenden 12' innerhalb jedes Kanals ermittelt. Der jeweilige Mittelwert 16 ist dann ein Maß für die Stärke des Zielkanals 15. Auch hierbei bleibt die Kanalstruktur und insbesondere auch der Abstand zwischen Harmonischen von der Frequenzkompression unberührt. Es wird lediglich die Amplitude der Spektralanteile im komprimierten Bereich angepasst bzw. verändert.

Gemäß einer modifizierten Ausführungsform kann die Zerlegung des Eingangssignals in die spektrale Feinstruktur und die spektrale Einhüllende auch mithilfe einer LPC-Analyse (linear predictive coefficient) und Berechnen des Restsignals im Zeitbereich erfolgen. Damit ist zum Gewinnen der Einhüllenden keine Filterbank notwendig, wie dies für die Berechnung im Frequenzbereich erforderlich ist.

Erfindungsgemäß erfolgt also eine Zerlegung des Eingangssignals in eine spektrale Feinstruktur und eine spektrale Einhüllende (Spektralmodell) und die spektrale Einhüllende wird unabhängig von der spektralen Feinstruktur durch eine von dem Hörverlust abhängige Kompressionsregel komprimiert. Die spektrale Feinstruktur bleibt dabei erhalten. Folglich bleibt auch die harmonische Struktur eines tonalen Signals unberührt, sodass die beschriebenen Artefakte nicht auftreten bzw. reduziert werden. Eine Frequenzschätzung ist für dieses Verfahren nicht notwendig.

## Patentansprüche

1. Verfahren zur Frequenzkompression eines Audiosignals bei einer Höreinrichtung, durch
- Gewinnen einer Amplitudeninformation eines Quellkanals (14) von mehreren Frequenzkanälen (10) des Audiosignals,
**gekennzeichnet durch**
- Aufprägen einer Amplitude entsprechend der Amplitudeninformation auf ein Signal in einem Zielkanal (15) der mehreren Frequenzkanäle (10), auf den der Quellkanal (14) bei der Frequenzkompression abgebildet wird, wobei die Phase des Signals in dem Zielkanal beibehalten wird.

2. Verfahren nach Anspruch 1, wobei die Amplitudeninformation eine Kanalstärke ist, welche ein Maß für die Signalleistung oder Signalstärke in dem entsprechenden Kanal darstellt.

3. Verfahren nach Anspruch 1, wobei die Amplitudeninformation ein Spektralmodell (12) des Audiosignals ist, welches Amplitudenwerte einer spektralen Einhüllenden modellhaft wiedergibt, das Spektralmodell (12) zur Bildung eines komprimierten Spektralmodells der Frequenzkompression unterworfen wird und die dem Signal des Zielkanals (15) aufzuprägende Amplitude aus dem komprimierten Spektralmodell (12') ermittelt wird.

4. Verfahren nach Anspruch 3, wobei die aufzuprägende Amplitude durch Abtasten des komprimierten Spektralmodells (12') gewonnen wird.

5. Verfahren nach Anspruch 3, wobei die aufzuprägende Amplitude durch Integral- oder Summenbildung von Amplitudenwerten des komprimierten Spektralmodells (12') im Bereich des Zielkanals (15) gewonnen wird.

6. Verfahren nach einem der Ansprüche 3 bis 5, wobei für jeden der Frequenzkanäle (10) mindestens eine Kanalamplitude und aus den Kanalamplituden das Spektralmodell (12) des Audiosignals gewonnen wird.

7. Verfahren nach Anspruch 6, wobei das Spektralmodell (12) durch Interpolation der Kanalamplituden gewonnen wird.

8. Verfahren nach Anspruch 6 oder 7, wobei das Spektralmodell (12) eine Polynomfunktion ist.

9. Verfahren nach Anspruch 6, wobei das Spektralmodell (12) durch LPC-Analyse im Zeitbereich gewonnen wird.

10. Vorrichtung zur Frequenzkompression eines Audiosignals für eine Höreinrichtung, umfassend
- eine Schätzeinrichtung zum Gewinnen einer Amplitudeninformation eines Quellkanals (14) von mehreren Frequenzkanälen (10) des Audiosignals und
**gekennzeichnet durch**
- eine Verarbeitungseinrichtung zum Aufprägen einer Amplitude entsprechend der Amplitudeninformation auf ein Signal in einem Zielkanal (15) der mehreren Frequenzkanäle (10), auf den der Quellkanal (14) für die Frequenzkompression abzubilden ist, wobei die Verarbeitungseinrichtung dazu eingerichtet ist, die Phase des Signals in dem Zielkanal beizubehalten.

11. Vorrichtung nach Anspruch 10, die eine Polyphasen-Filterbank aufweist, um das Audiosignal spektral zu zerlegen und hierdurch in mehreren Frequenzkanälen (10) bereitzustellen.

12. Höreinrichtung mit einer Vorrichtung gemäß Anspruch 10 oder 11.

## Claims

1. Method for frequency compression of an audio signal in a hearing apparatus, by
- obtaining amplitude information of a source channel (14) from a plurality of frequency channels (10) of the audio signal,
**characterized by**
- applying an amplitude corresponding to the amplitude information to a signal in a target channel (15) of the plurality of frequency channels (10), on which the source channel (14) is mapped during the frequency compression, wherein the phase of the signal in the target channel is maintained.

2. Method according to Claim 1, wherein the amplitude information is a channel intensity, which constitutes a measure for the signal power or signal intensity in the corresponding channel.

3. Method according to Claim 1, wherein the amplitude information is a spectral model (12) of the audio signal, which reproduces amplitude values of a spectral envelope in an exemplary fashion, the spectral model (12) is subjected to the frequency compression in order to form a compressed spectral model and the amplitude to be applied to the signal of the target channel (15) is established from the compressed spectral model (12').

4. Method according to Claim 3, wherein the amplitude to be applied is obtained by scanning the compressed spectral model (12').

5. Method according to Claim 3, wherein the amplitude to be applied is obtained by forming an integral or a sum of amplitude values of the compressed spectral model (12') in the region of the target channel (15).

6. Method according to one of Claims 3 to 5, wherein at least one channel amplitude is obtained for each of the frequency channels (10) and the spectral model (12) of the audio signal is obtained from the channel amplitudes.

7. Method according to Claim 6, wherein the spectral model (12) is obtained by interpolation of the channel amplitudes.

8. Method according to Claim 6 or 7, wherein the spectral model (12) is a polynomial function.

9. Method according to Claim 6, wherein the spectral model (12) is obtained by LPC-analysis in the time domain.

10. Device for frequency compression of an audio signal for a hearing apparatus, comprising
- an estimation apparatus for obtaining amplitude information of a source channel (14) of a plurality of frequency channels (10) of the audio signal and
**characterized by**
- a processing apparatus for applying an amplitude corresponding to the amplitude information to a signal in a target channel (15) of the plurality of frequency channels (10), on which the source channel (14) is to be mapped for the frequency compression, wherein the processing apparatus is designed to maintain the phase of the signal in the target channel.

11. Device according to Claim 10, which has a polyphase filter bank in order to decompose the audio signal spectrally and, as a result of this, to provide it in a plurality of frequency channels (10).

12. Hearing apparatus with a device according to Claim 10 or 11.

## Revendications

1. Procédé de compression de fréquence d'un signal audio au niveau d'un appareil auditif, par
- acquisition d'une information d'amplitude d'un canal source (14) de plusieurs canaux de fréquence (10) du signal audio, **caractérisé par**
- application d'une amplitude correspondant à l'information d'amplitude à un signal dans un canal cible (15) des plusieurs canaux de fréquence (10), sur lequel le canal source (14) est représenté lors de la compression de fréquence, la phase du signal dans le canal cible étant conservée.

2. Procédé selon la revendication 1, selon lequel l'information d'amplitude est une intensité de canal qui représente une mesure pour la puissance du signal ou l'intensité du signal dans le canal correspondant.

3. Procédé selon la revendication 1, selon lequel l'information d'amplitude est un modèle spectral (12) du signal audio, lequel restitue sous forme de modèle les valeurs d'amplitude d'une enveloppante spectrale, le modèle spectral (12) est soumis à la compression de fréquence en vue de former un modèle spectral comprimé et l'amplitude à appliquer au signal du canal cible (15) est déterminée à partir du modèle spectral comprimé (12').

4. Procédé selon la revendication 3, selon lequel l'amplitude à appliquer est obtenue par balayage du modèle spectral comprimé (12').

5. Procédé selon la revendication 3, selon lequel l'amplitude à appliquer est obtenue par calcul de l'intégrale ou de la somme des valeurs d'amplitude du modèle spectral comprimé (12') dans la plage du canal cible (15).

6. Procédé selon l'une des revendications 3 à 5, selon lequel au moins une amplitude de canal est obtenue pour chacun des canaux de fréquence (10) et le modèle spectral (12) du signal audio est obtenu à partir des amplitudes de canal.

7. Procédé selon la revendication 6, selon lequel le modèle spectral (12) est obtenu par interpolation des amplitudes de canal.

8. Procédé selon la revendication 6 ou 7, selon lequel le modèle spectral (12) est une fonction en polynôme.

9. Procédé selon la revendication 6, selon lequel le modèle spectral (12) est obtenu par analyse LPC dans le domaine temporel.

10. Dispositif de compression de fréquence d'un signal audio pour un appareil auditif, comprenant
- un dispositif d'estimation destiné à acquérir une information d'amplitude d'un canal source (14) de plusieurs canaux de fréquence (10) du signal audio et **caractérisé par**
- un dispositif de traitement destiné à appliquer une amplitude correspondant à l'information d'amplitude à un signal dans un canal cible (15) des plusieurs canaux de fréquence (10), sur lequel le canal source (14) doit être représenté pour la compression de fréquence, le dispositif de traitement étant configuré pour conserver la phase du signal dans le canal cible.

11. Dispositif selon la revendication 10, lequel possède un banc de filtres polyphasé pour effectuer une décomposition spectrale du signal audio et le délivrer ainsi dans plusieurs canaux de fréquence (10).

12. Appareil auditif équipé d'un dispositif selon la revendication 10 ou 11.
